# FASCICULE DE BREVET EUROPEEN

(11) **EP 2 463 455 B1**
(45) Date de publication et mention de la délivrance du brevet: **02.10.2019**
(21) Numéro de dépôt: 11192151.6
(22) Date de dépôt: 06.12.2011
(51) Int. Cl.: E04D 13/072

(54) **Dispositif de support et de fixation d'un accessoire de construction tel qu'un crochet de gouttière, à une couverture de toit**
Halterungs- und Befestigungsvorrichtung eines Bauzubehörteils, wie eines Dachrinnenbügels, zur Befestigung an der Dachabdeckung
Device for supporting and attaching a construction accessory such as a gutter hook to a roof cover

(30) Priorité: 09.12.2010 FR 1060311
(43) Date de publication de la demande: 13.06.2012
(73) Titulaire: Frenehard, 61300 St-Symphorien des Bruyères (FR)
(72) Inventeur: LEPREVOST, Frédéric, 61550 SAINT NICOLAS DE SOMMAIRE (FR); Aubertot, Franck, 61300 SAINT OUIN SUR ITON (FR)
(74) Mandataire: Thinat, Michel

(56) Documents cités:
- EP-A1- 1 087 072
- BE-A- 643 198
- DE-A1- 2 218 595
- FR-A- 1 548 560
- FR-A- 1 596 249
- FR-A1- 2 416 316

## Description

La présente invention concerne un dispositif de support et de fixation d'un accessoire de construction à une couverture de toit.

Elle s'applique en particulier au support et à la fixation d'un crochet porte-gouttière.

On connaît un dispositif de support de gouttière pendante pour bâtiments comprenant un crochet porte-gouttière solidaire d'une pince en étrier de fixation par chevauchement sur le bord inférieur libre saillant d'un pan de couverture de versant de toiture.

La fixation de la pince au bord saillant de ce pan de couverture s'effectue à l'aide d'une vis de fixation traversant un trou taraudé de la branche supérieure de la pince en étrier et pouvant venir, lors de son serrage, en appui sur ce bord qui est enserré entre la vis de fixation et la face inférieure de l'autre branche de la pince en étrier.

Ce mode de fixation par vissage des pinces de support de crochets porte-gouttières nécessite des opérations longues et fastidieuses de blocage de ces pinces à la couverture de toit et occasionne une dégradation de la couverture de toit au niveau de son bord sur lequel sont bloquées les vis de fixation des pinces.

La présente invention a pour but de remédier aux inconvénients ci-dessus en proposant un dispositif de support et de fixation d'un accessoire de construction, tel qu'un crochet de gouttière, à une couverture de toit, d'une structure extrêmement simple et d'un montage rapide sans utilisation de vis de fixation.

Les documents EP 1 087 072A1, DE 2 218 595, FR 1 596 249, FR 2 416 316, BE 643198 et FR 1 548 560 décrivent des supports de gouttière pendante pour toit.

A cet effet, l'invention concerne un dispositif de support selon les revendications 1 et 4 et deux procédés de montage selon les revendications 14 et 15 d'un accessoire de construction, tel qu'un crochet de gouttière, à une couverture de toit, comprenant une pince en forme de U dont les branches peuvent être enfilées sur un bord de la couverture de toit et fixées à ce bord et qui est caractérisé en ce que les branches du U de la pince sont sensiblement parallèles et aptes à enserrer élastiquement le bord de la couverture de toit sous l'action de l'effort de pincement exercé sur ces branches par le coude de liaison l'une à l'autre des branches.

Avantageusement, les branches de la pince enserrent directement le bord de la couverture de toit par engagement en force de ce bord entre les branches de la pince.

Au moins l'une des branches de la pince comprend à sa face interne élastiquement en appui sur le bord de la couverture de toit des stries ou de crans de retenue de la pince au bord de la couverture.

En variante, au moins l'une des branches de la pince comporte à sa face interne un adhésif de fixation au bord de la couverture de toit.

Une cale est interposée entre au moins l'une des branches de la pince et le bord de la couverture de toit.

Avantageusement, la cale est fixée à la face interne de la branche de la pince et comporte à sa face opposée à cette branche un moyen de retenue de la cale au bord de la couverture de toit.

Selon une variante, le moyen de retenue est une colle à microcapsules se brisant sous l'effort mécanique d'introduction de la pince sur le bord de la couverture de toit pour provoquer une réaction de polymérisation scellant par collage la cale au bord de la couverture de toit.

Selon une autre variante, le moyen de retenue comprend des stries ou des crans formés sur la face interne de la cale.

Deux cales peuvent être interposées entre les deux branches de la pince et de chaque côté du bord de la couverture de toit, les deux cales présentant une forme en U fixée entre les deux branches de la pince.

Avantageusement, chaque branche de la pince présente en section transversale sensiblement une forme en oméga.

Le coude de liaison des deux branches de la pince sert de moyen de poussée par un outil, tel qu'un marteau, pour introduire le bord de la couverture de toit entre ces deux branches.

Les deux branches de la pince ont sensiblement la même longueur.

La pince est fixée à une arête d'une plaque ondulée ou d'un bac d'acier constituant la couverture de toit.

Le crochet de gouttière est réalisé en une seule pièce avec la pince ou est amoviblement fixé à un bras rectiligne de cette pince.

L'invention sera mieux comprise, et d'autres buts, caractéristiques, détails et avantages de celle-ci apparaîtront plus clairement dans la description explicative qui va suivre faite en référence aux dessins annexés donnés uniquement à titre d'exemple illustrant plusieurs modes de réalisation de l'invention et dans lesquels :
- les figures 1 à 3 sont des vues en perspective suivant des angles différents d'un dispositif de support et de fixation d'un crochet de gouttière conforme à l'invention ;
- la figure 4 est une vue en perspective représentant une plaque ondulée d'une couverture de toit à un bord de laquelle est fixé le dispositif de l'invention ;
- la figure 5 est une vue agrandie en coupe suivant la ligne V-V de la figure 4 ;
- la figure 6 est une vue en perspective éclatée représentant deux dispositifs de l'invention associés à des cales pour fixer chaque dispositif à un bord de tôle mince d'une tôle ondulée de couverture de toit dite en bac acier ;
- la figure 7 est une vue de face de la figure 6 montrant le dispositif de l'invention fixé au bord du bac acier ;
- la figure 8 est une vue agrandie en coupe suivant la ligne VIII-VIII de la figure 7 ;
- la figure 9 est une vue en coupe semblable à celle de la figure 8 et représentant une cale double interposée entre le dispositif de l'invention et la tôle mince du bac acier ; et
- la figure 10 est une vue en perspective représentant une variante de réalisation du dispositif de fixation de l'invention.

Le dispositif de l'invention va être décrit pour supporter et fixer un crochet de gouttière à une couverture de toit, mais il est bien entendu qu'il peut être destiné à supporter et fixer tout autre accessoire de construction dans le domaine du bâtiment.

En se reportant aux figures, la référence 1 désigne un dispositif de support et de fixation d'un crochet porte-gouttière, comprenant un ensemble monobloc venu de matière en une seule pièce comportant une partie formant pince 2 et une partie 3 formant porte-crochet.

Cet ensemble est formé à partir d'une bande métallique ou feuillard doublement coudée en sens inverses pour constituer d'une part la pince 2 à deux branches rectilignes respectivement supérieure 4 et inférieure 5 et d'autre part la partie porte-crochet 3 constituée par un bras rectiligne de prolongement de la branche inférieure 5 de la pince 2 et formant, par l'intermédiaire du coude correspondant 6, un angle déterminé α pouvant varier par déformation de ce coude pour s'ajuster à la pente d'un panneau ou pan de couverture PC du toit d'un bâtiment afin de suspendre horizontalement une gouttière, non représentée.

Le bras pendant 3 peut comporter une lumière centrale rectiligne 7 de passage d'un boulon 8 de fixation amovible du crochet porte-gouttière 9 se composant d'un arceau 9a à concavité de forme conjuguée à la surface convexe externe d'une gouttière et d'un bras rectiligne 9b pouvant être fixé en appui sur la face externe correspondante du bras pendant 3. La lumière 7 du bras 3 permet de régler sélectivement la position en hauteur du crochet de gouttière 9 et de le bloquer par le boulon 8 à une position déterminée en fonction de la couverture à laquelle doit être fixé le dispositif 1.

Selon une variante non représentée, le bras 3 et le crochet porte-gouttière 9 peuvent être réalisés en une seule pièce.

Selon l'invention, les deux branches 4, 5 de la pince 2 sont sensiblement parallèles et de même longueur et aptes à enserrer élastiquement le bord B du pan de couverture de toit PC de façon que les faces internes des deux branches 4, 5 en contact respectivement sur les faces supérieure et inférieure correspondantes du bord B du pan de couverture PC soient fixées à ce pan grâce au frottement généré par le serrage par rapprochement l'une de l'autre des deux branches 4, 5. Ainsi, la pince 2 peut être fixée à un bord d'un pan de couverture PC sans utiliser de vis de fixation. Des expérimentations ont montré que la pince peut résister à un effort d'arrachement du bord B du pan de couverture PC pouvant aller jusqu'à 750 Newtons, alors que les pinces existant actuellement ne résistent qu'à un effort inférieur à 500 Newtons.

Les figures 4 et 5 représentent le dispositif 1 de l'invention fixé à un bord inférieur d'une plaque ondulée de couverture d'un toit d'une pente déterminée. Les deux branches 4, 5 de la pince 2 de ce dispositif enserrent énergiquement le bord B de ce panneau en s'étendant longitudinalement le long d'une arête de l'une des ondulations du panneau, dans le cas présent l'arête constituant le sommet supérieur d'une ondulation.

La mise en place du dispositif 1 s'effectue en emmanchant en force les deux branches 4, 5 de la pince 2 sur le bord correspondant B du panneau de couverture de toit par une force de poussée F exercée sur le coude 10 raccordant l'une à l'autre les deux branches 4, 5 à l'aide d'un outil, tel qu'un marteau. Ainsi, la fixation de la pince 2 sur le bord B du panneau de couverture PC utilise l'effort de pincement tendant à rapprocher l'une de l'autre les branches 4, 5 de la pince et dû au coude 10

La face interne de chaque branche 4, 5 de la pince 2 peut être lisse mais au moins l'une des faces des deux branches 4, 5 peut être pourvue de stries ou de crans 11 comme représenté aux figures 1 à 5 où la face interne de la branche supérieure 4 est pourvue de tels crans ou stries et qui peuvent être disposés en chevron ou perpendiculairement à la direction longitudinale de la branche correspondante 4, 5.

La présence de tels crans permet à la pince de résister à des efforts d'arrachement du bord de panneau de couverture PC plus importants, supérieurs à 750 newtons. Les deux branches 4, 5 de la pince 2, au lieu d'être planes à section transversale rectangulaire, peuvent présenter en section transversale une forme sensiblement en oméga de façon que la partie extérieurement convexe des branches en oméga s'étende tout le long de celles-ci en passant par le coude 10 de liaison l'une à l'autre de ces deux branches comme cela ressort mieux des figures 1 à 3.

Par cette configuration des deux branches 4, 5, la face interne de chaque branche est définie par les deux parois planes rectilignes situées de part et d'autre de la partie extérieurement convexe de ces branches.

Les figures 6 à 8 représentent une variante de réalisation permettant à la pince 2 du dispositif 1 d'enserrer un bord inférieur B d'un panneau de couverture PC dit en bac d'acier lorsque l'épaisseur de ce bord est inférieure à l'écart entre les deux branches 4, 5 de la pince 2.

A cet effet, une cale 12 peut être interposée entre au moins la branche supérieure 4 de la pince 2 et la face supérieure du bord inférieur B du panneau de couverture PC de façon à enserrer ce bord entre la face 12a de la cale 12 opposée à la branche 4 et la face interne de la branche inférieure 5 de la pince 2. La cale 12 est plate et mécaniquement fixée à la branche supérieure 4 de la pince 2 par tout moyen approprié. La figure 6 montre qu'une telle fixation mécanique peut s'effectuer par deux parois latérales supérieures 12b de la cale 12 pourvues à leurs bords supérieurs de plusieurs saillies internes 12c en regard les unes des autres définissant avec le fond de la cale 12 une rainure dans laquelle s'engagent les deux parois latérales planes de la branche 4 en oméga. La cale 12 constitue en quelque sorte un genre d'étui pouvant s'enfiler sur la branche supérieure 4 de la pince 2.

La figure 8 montre que la face interne de la branche supérieure 4 de la pince 2 est pourvue de stries ou crans 11 aptes à venir en appui serré sur le fond de la cale 12 lorsque la pince 2 enserre entre ses deux branches 4, 5 cette cale et le bord correspondant B du panneau de couverture PC. En outre, la face 12a de la cale 12 opposée à la branche supérieure 4 peut également comporter des stries ou crans 13 venant en appui serré sur la face supérieure du bord B du panneau de couverture PC. De la sorte, la pince 2 et la cale 12 peuvent résister à un effort d'arrachement par traction du bord B du panneau de couverture PC.

Comme précédemment décrit, une fois la cale 12 solidarisée dans la pince 2 à la branche supérieure 4 de celle-ci, la mise en place du dispositif 1 s'effectue en emmanchant à force la pince 2 et la cale 12 sur le bord inférieur B du panneau de couverture PC à l'aide d'un marteau exerçant un effort de poussée sur le coude 10 de la pince 2 de façon à enserrer la partie correspondante du bord inférieur B de ce panneau entre la cale 12 et la branche inférieure 5 de la pince 2. La figure 6 montre que la partie du bord inférieur B du panneau de couverture PC enserrée entre la cale 12 et la branche inférieure 5 de la pince 2 est constituée par une partie d'arête longitudinale plane constituant la petite base supérieure d'une ondulation sensiblement en trapèze rectangle du panneau de couverture PC.

Selon une variante de réalisation, la cale 12 peut être tout simplement fixée par collage à la face interne de la branche supérieure 4 de la pince 2 et la face 12a de cette cale opposée à la branche 4 peut comporter un revêtement adhésif à microcapsules se brisant ou se broyant sous l'effort mécanique d'introduction de la pince 2 sur le bord B du panneau de couverture PC pour libérer l'adhésif et le durcisseur qu'elles contiennent, tout en les mélangeant afin d'assurer une prise par collage de la cale à la face supérieure du bord inférieur B du panneau de couverture PC.

En variante, la cale 12 peut être tout simplement enduite d'un revêtement adhésif avant mise en place sur le bord inférieur B du panneau de couverture PC.

La cale 12 peut être réalisée en tout matériau approprié, par exemple en acier, en acier inoxydable, en cuivre, en aluminium, en plastique ou en élastomère. Dans le cas où la cale 12 est en un matériau élastomère, cette cale peut être maintenue entre au moins l'une des branches 4, 5 de la pince 2 et le bord B du panneau de couverture par déformation élastique de la cale exercée par l'effort de pincement de la pince 2.

La figure 9 représente une variante de réalisation de la cale 12 qui est double en présentant une forme en U épousant la forme de la pince 2 de façon à pouvoir se loger dans celle-ci. Les deux branches parallèles 12d de la cale 12 sont solidarisées aux faces internes des deux branches supérieure 5 et inférieure 4 de la pince 2 de la même manière que la cale 12 des figures 7 et 8, c'est-à-dire soit par collage, soit par des stries ou crans présents sur les faces internes des branches 4, 5 de la pince 2 et venant en contact sur les branches 12d de la cale 12.

Une fois solidarisée dans la pince 2, la cale double 12 définit entre ses deux branches 12d une fente dans laquelle peut être inséré le bord inférieur B du panneau de couverture PC une fois la pince 2 mise en place sur ce bord de façon que les deux branches 12d de la cale 12 enserrent ce bord par pincement exercé par les deux branches 4, 5 de la pince 2 sur les branches 12d de la cale 12.

La mise en place de la pince 2 et de la cale double 12 sur le bord inférieur B du panneau de couverture PC s'effectue également à l'aide d'un marteau exerçant une force de poussée F sur le coude 10 de la pince 2 afin d'emmancher à force le bord B entre les branches 12d de la cale 12.

Au moins l'une des branches 12d de la cale 12 peut comporter à sa face interne un revêtement adhésif de fixation de la cale 12 au bord B et ce revêtement adhésif peut comporter des microcapsules déclenchant la fixation par collage de la branche 12d au bord B au moment de la pose de l'ensemble à pince 2 et cale 12 à ce bord.

La pince 2 telle que décrite précédemment peut être réalisée en acier, en acier inoxydable, en cuivre, en aluminium ou en une matière plastique renforcée.

La pince peut s'adapter aux différences de pente des couvertures de toit par une déformation permanente du coude 6 reliant le bras pendant 3 à la branche inférieure 5 de la pince 2 de façon que le bras 3 occupe une position sensiblement verticale.

La figure 10 représente une variante de réalisation du dispositif 1 de l'invention et selon laquelle le bras porte-crochet 3 comporte, respectivement le long de ses deux côtés longitudinaux parallèles opposés, deux rebords 3a, 3b constituant des rails de guidage aptes à recevoir et guider des bords longitudinaux parallèles opposés du bras 9b du crochet porte-gouttière 9 de façon que le bras 9b soit maintenu en alignement sur le bras pendant 3 après fixation à ce dernier par le boulon 8.

Le dispositif de l'invention s'applique de préférence à une couverture de toit à plaques ondulées, en fibrociment, en tôle ou en PVC et à une couverture de toit en bac acier ou sec, mais elle peut également s'appliquer à des tuiles de couverture de toit.

Le montage du dispositif de l'invention à une couverture de toit ne nécessite pas de vissage et s'effectue tout simplement à l'aide d'un marteau, ce qui se traduit par une pose extrêmement rapide de ce dispositif à la couverture de toit.

## Revendications

1. Dispositif de support et de fixation d'un accessoire de construction (9), tel qu'un crochet de gouttière, à une couverture de toit, le dispositif de support comprenant une partie formant porte-crochet (3) et une pince (2) en forme de U dont les branches (4,5) forment avec la partie formant porte-crochet (3) un ensemble monobloc et qui peuvent être enfilées sur un bord (B) de la couverture de toit et fixées à ce bord, **caractérisé en ce que** les branches (4,5) du U de la pince (2) sont en coupe transversale rectilignes, parallèles, de même longueur et aptes à enserrer élastiquement et directement le bord (B) de la couverture de toit sous l'action de l'effort de pincement exercé sur les branches (4,5) par le coude (10) de liaison l'une à l'autre de ces branches après engagement en force de ce bord entre les branches (4, 5) de la pince (2) dont les faces internes viennent en contact directement respectivement sur les faces supérieure et inférieure correspondantes du bord (B) de la couverture.

2. Dispositif de support et de fixation selon la revendication 1, **caractérisé en ce qu'**au moins l'une des branches (4,5) de la pince (2) comprend à sa face interne élastiquement en appui sur la face correspondante du bord (B) de la couverture de toit des stries ou des crans (11) de retenue de la pince (2) au bord (B) de la couverture.

3. Dispositif de support et de fixation selon la revendication 1, **caractérisé en ce qu'**au moins l'une des branches (4,5) de la pince (2) comporte à sa face interne un adhésif de fixation à la face correspondante du bord (B) de la couverture de toit.

4. Dispositif de support et de fixation d'un accessoire de construction (9), tel qu'un crochet de gouttière, à une couverture de toit, le dispositif de support comprenant une partie formant porte-crochet (3) et une pince (2) en forme de U dont les branches (4,5) forment avec la partie formant porte-crochet (3) un ensemble monobloc et qui peuvent être enfilées sur un bord (B) de la couverture de toit et fixées à ce bord, **caractérisé en ce que** les branches (4,5) du U de la pince (2) sont en coupe transversale rectilignes parallèles, de même longueur et aptes à enserrer élastiquement le bord (B) de la couverture de toit sous l'action de l'effort de pincement exercé sur les branches (4,5) par le coude (10) de liaison l'une à l'autre de ces branches après engagement en force de ce bord entre les branches (4, 5) de la pince (2), dont au moins l'une des branches (4, 5) vient en appui sur la face correspondante du bord (B) de la couverture de toit par l'intermédiaire d'une cale plate (12) interposée entre la face de ce bord et la face interne de la branche à laquelle face interne la cale (12) est fixée.

5. Dispositif de support et de fixation selon la revendication 4, **caractérisé en ce que** la cale plate (12) comporte à sa face opposée à la branche à laquelle elle est fixée un moyen de retenue de la cale plate (12) au bord (B) de la couverture de toit.

6. Dispositif de support et de fixation selon la revendication 5, **caractérisé en ce que** le moyen de retenue est une colle à micro-capsules se brisant sous l'effort mécanique d'introduction de la pince sur le bord de la couverture de toit pour provoquer une réaction de polymérisation scellant par collage la cale plate (12) au bord de la couverture de toit.

7. Dispositif de support et de fixation selon la revendication 5, **caractérisé en ce que** le moyen de retenue comprend des stries ou des crans (13) formés sur la face interne de la cale plate (12).

8. Dispositif de support et de fixation selon l'une des revendications 4 à 7, **caractérisé en ce que** les deux branches (4, 5) de l'étrier (2) viennent en appui respectivement sur les faces supérieure et inférieure du bord (B) de la couverture de toit par l'intermédiaire de deux cales (12) plates interposées entre les deux branches (4, 5) et les faces supérieure et inférieure de ce bord en étant fixées aux faces internes des deux branches (4, 5) avant engagement en force du bord (B) entre les deux branches (4, 5), les deux cales plates (12) présentant une forme en U épousant la forme de la pince (2) .

9. Dispositif de support et de fixation selon l'une des revendications précédentes, **caractérisé en ce que** chaque branche (4,5) de la pince (2) présente en section transversale sensiblement une forme en oméga.

10. Dispositif de support et de fixation selon l'une des revendications précédentes, **caractérisé en ce que** le coude (10) de liaison des deux branches (4,5) de la pince (2) peut servir de moyen de poussée par un outil, tel qu'un marteau, pour introduire le bord (B) de la couverture de toit entre ces deux branches.

11. Dispositif de support et de fixation selon l'une des revendications précédentes, **caractérisé en ce que** la pince (2) peut être fixée à une arête d'une plaque ondulée ou d'un bac acier constituant la couverture de toit.

12. Dispositif de support et de fixation selon l'une des revendications précédentes, **caractérisé en ce que** le crochet de gouttière (9) est réalisé en une seule pièce avec la pince (2) ou est amoviblement fixé à un bras rectiligne (3) de cette pince.

13. Dispositif de support et de fixation selon l'une des revendications 4 à 12, **caractérisé en ce que** chaque cale (12) est en forme d'étui enfilé sur la branche correspondante (4, 5) de la pince (2).

14. Procédé de montage d'un dispositif de support et de fixation tel que défini dans l'une des revendications 1-3 à une couverture de toit, **caractérisé en ce qu'**il consiste à emmancher en force les deux branches (4, 5): parallèles, monobloc de la pince (2) sur le bord (B) de la couverture de toit par une force de poussée exercée sur le coude (10) de raccordement des deux branches (4, 5) à l'aide d'un outil, tel qu'un marteau, de façon que les deux branches (4, 5) enserrent élastiquement et directement le bord (B) avec leurs faces internes en contact respectivement sur les faces supérieure et inférieure de ce bord.

15. Procédé de montage d'un dispositif de support et de fixation, tel que défini dans l'une des revendications 4-13, à une couverture de toit, **caractérisé en ce qu'**il consiste à emmancher en force les deux branches (4, 5) parallèles, monobloc de la pince (2), dont au moins l'une est pourvue d'une cale plate (12), sur le bord (B) de la couverture de toit par une force de poussée exercée sur le coude (10) de raccordement des deux branches (4, 5) à l'aide d'un outil, tel qu'un marteau, de façon à enserrer la partie correspondante du bord (B) entre la cale plate (12) et la branche opposée de la pince (2).

## Patentansprüche

1. Halterungs- und Befestigungsvorrichtung eines Bauzubehörteils (9) wie eines Dachrinnenbügels an einer Dachabdeckung, wobei die Halterungsvorrichtung einen Teil umfasst, der einen Bügelhalter (3) bildet und eine U-förmige Klemme (2), deren Schenkel (4, 5) mit dem Teil, das den Bügelhalter (3) bildet, eine Einblock-Einheit bilden, und die über einen Rand (B) der Dachabdeckung stülpbar und an diesem Rand befestigbar sind, **dadurch gekennzeichnet, dass** die Schenkel (4, 5) des U der Klemme (2) im Querschnitt gerade, parallel, gleich lang und imstande sind, den Rand (B) der Dachabdeckung unter der Wirkung der auf die Schenkel (4, 5) von der Verbindungskrümmung (10) von einem auf den anderen dieser Schenkel ausgeübten Klemmkraft nach Einpressen dieses Randes zwischen den Schenkeln (4, 5) der Klemme (2) elastisch und direkt zu umschließen, deren Innenseiten jeweils auf der entsprechenden oberen und unteren Seite des Randes (B) der Abdeckung direkt in Kontakt kommen.

2. Halterungs- und Befestigungsvorrichtung nach Anspruch 1, **dadurch gekennzeichnet, dass** mindestens einer der Schenkel (4, 5) der Klemme (2) auf seiner Innenseite, die sich auf der entsprechenden Seite des Randes (B) der Dachabdeckung elastisch abstützt, Halterippen oder -kerben (11) der Klemme (2) am Rand (B) der Abdeckung umfasst.

3. Halterungs- und Befestigungsvorrichtung nach Anspruch 1, **dadurch gekennzeichnet, dass** mindestens einer der Schenkel (4, 5) der Klemme (2) auf seiner Innenseite einen Haftstoff für die Befestigung an der entsprechenden Seite des Randes (B) der Dachabdeckung aufweist.

4. Halterungs- und Befestigungsvorrichtung eines Bauzubehörteils (9) wie eines Dachrinnenbügels an einer Dachabdeckung, wobei die Halterungsvorrichtung einen Teil umfasst, der einen Bügelhalter (3) bildet und eine U-förmige Klemme (2), deren Schenkel (4, 5) mit dem Teil, das den Bügelhalter (3) bildet, eine Einblock-Einheit bilden, und die über einen Rand (B) der Dachabdeckung stülpbar und an diesem Rand befestigbar sind, **dadurch gekennzeichnet, dass** die Schenkel (4, 5) des U der Klemme (2) im Querschnitt gerade, parallel, gleich lang und imstande sind, den Rand (B) der Dachabdeckung unter der Wirkung der auf die Schenkel (4, 5) von der Verbindungskrümmung (10) von einem auf den anderen dieser Schenkel ausgeübten Klemmkraft nach Einpressen dieses Randes zwischen den Schenkeln (4, 5) der Klemme (2) elastisch und direkt zu umschließen, von denen sich mindestens ein Schenkel (4, 5) auf der entsprechenden Seite des Randes (B) der Dachabdeckung über einen flachen Keil (12) abstützt, der zwischen der Seite dieses Randes und der Innenseite des Schenkels, an dessen Innenseite der Schenkel (12) befestigt ist, abstützt.

5. Halterungs- und Befestigungsvorrichtung nach Anspruch 4, **dadurch gekennzeichnet, dass** der flache Keil (12) auf seiner Seite, die dem Schenkel, an dem er befestigt ist, gegenüberliegt, ein Haltemittel des flachen Keils (12) am Rand (B) der Dachabdeckung aufweist.

6. Halterungs- und Befestigungsvorrichtung nach Anspruch 5, **dadurch gekennzeichnet, dass** das Haltemittel ein Klebstoff mit Mikrokapseln ist, die aufgrund der mechanischen Kraft des Einsetzens der Klemme auf den Rand der Dachabdeckung brechen, um eine Polymerisationsreaktion auszulösen, mit der der flache Keil (12) auf dem Rand der Dachabdeckung durch Kleben verklebt wird.

7. Halterungs- und Befestigungsvorrichtung nach Anspruch 5, **dadurch gekennzeichnet, dass** das Haltemittel Rippen oder Kerben (13) umfasst, die auf der Innenseite des flachen Keils (12) ausgebildet sind.

8. Halterungs- und Befestigungsvorrichtung nach einem der Ansprüche 4 bis 7, **dadurch gekennzeichnet, dass** sich die zwei Schenkel (4, 5) des Bügels (2) jeweils auf der oberen und unteren Seite des Randes (B) der Dachabdeckung über zwei flache Keile (12) abstützen, die zwischen den zwei Schenkeln (4, 5) und der oberen und unteren Seite dieses Randes angeordnet sind, indem sie auf den Innenseiten der zwei Schenkel (4, 5) vor dem Einpressen des Randes (B) zwischen die zwei Schenkel (4, 5) befestigt sind, wobei die zwei flachen Keile (12) eine U-Form aufweisen, welche die Form der Klemme (2) annimmt.

9. Halterungs- und Befestigungsvorrichtung nach einem der vorangehenden Ansprüche, **dadurch gekennzeichnet, dass** jeder Schenkel (4, 5) der Klemme (2) im Querschnitt etwa eine Omega-Form aufweist.

10. Halterungs- und Befestigungsvorrichtung nach einem der vorangehenden Ansprüche, **dadurch gekennzeichnet, dass** die Verbindungskrümmung (10) der zwei Schenkel (4, 5) der Klemme (2) als Schubmittel durch ein Werkzeug wie ein Hammer dienen kann, um den Rand (B) der Dachabdeckung zwischen diese zwei Schenkel einzuführen.

11. Halterungs- und Befestigungsvorrichtung nach einem der vorangehenden Ansprüche, **dadurch gekennzeichnet, dass** die Klemme (2) an einer Kante einer gewellten Platte oder einer Stahlschalung befestigbar sind, welche die Dachabdeckung bilden.

12. Halterungs- und Befestigungsvorrichtung nach einem der vorangehenden Ansprüche, **dadurch gekennzeichnet, dass** der Dachrinnenbügel (9) aus einem einzigen Teil mit der Klemme (2) hergestellt ist oder lösbar an einem geraden Arm (3) dieser Klemme befestigt ist.

13. Halterungs- und Befestigungsvorrichtung nach einem der Ansprüche 4 bis 12, **dadurch gekennzeichnet, dass** jeder Keil (12) eine Etuiform hat und auf dem entsprechenden Schenkel (4, 5) der Klemme (2) aufgestülpt ist.

14. Montageverfahren einer Halterungs- und Befestigungsvorrichtung nach einem der Ansprüche 1-3 auf einer Dachabdeckung, **dadurch gekennzeichnet, dass** es darin besteht, die zwei parallelen Einblock-Schenkel (4, 5) der Klemme (2) auf den Rand (B) der Dachabdeckung durch eine Schubkraft, ausgeübt auf die Verbindungskrümmung (10) der zwei Schenkel (4, 5) mit Hilfe eines Werkzeugs wie ein Hammer, derart zu pressen, dass die zwei Schenkel (4, 5) den Rand (B) mit ihren Innenseiten jeweils im Kontakt auf der oberen und unteren Seite dieses Randes elastisch und direkt umschließen.

15. Montageverfahren einer Halterungs- und Befestigungsvorrichtung nach einem der Ansprüche 4-13 auf einer Dachabdeckung, **dadurch gekennzeichnet, dass** es darin besteht, die zwei parallelen Einblock-Schenkel (4, 5) der Klemme (2), von denen mindestens einer mit einem flachen Keil (12) ausgestattet ist, auf den Rand (B) der Dachabdeckung durch eine Schubkraft, ausgeübt auf die Verbindungskrümmung (10) der zwei Schenkel (4, 5) mit Hilfe eines Werkzeugs wie ein Hammer, derart zu pressen, dass der entsprechende Teil des Randes (B) zwischen dem flachen Keil (12) und dem entgegengesetzten Schenkel der Klemme (2) umschlossen wird.

## Claims

1. A device for supporting and attaching a construction accessory (9), such as a gutter hook, to a roof cover, the support device comprising a part forming a hook holder (3) and a U-shaped clamp (2) whereof the branches (4,5) form, with the hook holder-forming part (3), a single-piece assembly that can be slipped on an edge (B) of the roof cover and fastened to this edge, **characterized in that** the branches (4,5) of the U of the clamp (2) are rectilinear and parallel in cross-section, with the same length and able to resiliently and directly grip the edge (B) of the roof cover under the action of the clamping force exerted on the branches (4,5) by the bend (10) connecting these branches to one another after forcible engagement of this edge between the branches (4,5) of the clamp (2) whereof the inner faces come directly into contact respectively on the corresponding upper and lower faces of the edge (B) of the cover.

2. The support and attaching device according to claim 1, **characterized in that** at least one of the branches (4,5) of the clamp (2) comprises, on its inner face resiliently bearing on the corresponding face of the edge (B) of the roof cover, furrows or notches (11) for retaining the clamp (2) at the edge (B) of the cover.

3. The support and attaching device according to claim 1, **characterized in that** at least one of the branches (4,5) of the clamp (2) includes, at its inner face, an adhesive for attaching to the corresponding face of the edge (B) of the roof covering.

4. A device for supporting and attaching a construction accessory (9), such as a gutter hook, to a roof covering, the support device comprising a part forming a hook holder (3) and a U-shaped clamp (2) whereof the branches (4,5) form, with the hook holder-forming part (3), a single-piece assembly and which can be slipped on an edge (B) of the roof cover and fastened to this edge, **characterized in that** the branches (4,5) of the U of the clamp (2) are rectilinear and parallel in cross-section, of equal length and able to resiliently grip the edge (B) of the roof cover under the action of the clamping force exerted on the branches (4,5) by the bend (10) connecting these branches to one another after forcible engagement of this edge between the branches (4, 5) of the clamp (2), whereof at least one of the branches (4, 5) bears on the corresponding face of the edge (B) of the roof cover by means of a flat shim (12) interposed between the face of this edge and the inner face of the branch to which the inner face [of] the shim (12) is attached.

5. The support and attaching device according to claim 4, **characterized in that** the flat shim includes, at its face opposite the branch to which it is attached, a means for retaining the flat shim (12) at the edge (B) of the roof cover.

6. The support and attaching device according to claim 5, **characterized in that** the retaining means is a glue with micro-capsules breaking under the mechanical force of inserting the clamp on the edge of the roof cover to cause a polymerization reaction sealing the flat shim (12) to the edge of the roof cover by gluing.

7. The support and attaching device according to claim 5, **characterized in that** the retaining means comprises furrows or notches (13) formed on the inner face of the flat shim (12).

8. The support and attaching device according to one of claims 4 to 7, **characterized in that** the two branches (4, 5) of the yoke (2) respectively bear on the upper and lower faces of the edge (B) of the roof cover by means of two flat shims (12) interposed between the two branches (4, 5) and the upper and lower faces of this edge while being attached to the inner faces of the two branches (4, 5) before forcible engagement of the edge (B) between the two branches (4, 5), the two flat shims (12) having a U shape marrying the shape of the clamp (2).

9. The support and attaching device according to one of the preceding claims, **characterized in that** each branch (4,5) of the clamp (2) is substantially omega-shaped in cross-section.

10. The support and attaching device according to one of the preceding claims, **characterized in that** the bend (10) connecting the two branches (4,5) of the clamp (2) can serve as means for pushing by a tool, such as a hammer, to introduce the edge (B) of the roof cover between these two branches.

11. The support and attaching device according to one of the preceding claims, **characterized in that** the clamp (2) can be attached to a rim of an undulating plate or of a steel tray making up the roof cover.

12. The support and attaching device according to one of the preceding claims, **characterized in that** the gutter hook (9) is made in a single piece with the clamp (2) or is removably fastened to a rectilinear arm (3) of this clamp.

13. The support and attaching device according to one of claims 4 to 12, **characterized in that** each shim (12) is in cartridge form slipped on the corresponding branch (4, 5) of the clamp (2).

14. A method for mounting a support and attaching device as defined in one of claims 1-3 to a roof cover, **characterized in that** it consists of forcibly fitting the two parallel, single-piece branches (4, 5) of the clamp (2) on the edge (B) of the roof cover by a pushing force exerted on the bend (10) of the two branches (4, 5) using a tool, such as a hammer, in such a way that the two branches (4, 5) resiliently and directly grip the edge (B) with their inner faces respectively in contact on the upper and lower faces of this edge.

15. A method for mounting a support and attaching device, as defined in one of claims 4-13, to a roof cover, **characterized in that** it consists of forcibly fitting the two parallel, single-piece branches (4, 5) of the clamp (2), at least one of which is provided with a flat shim (12), on the edge (B) of the roof cover using a pushing force exerted on the bend (10) connecting the two branches (4, 5) using a tool, such as a hammer, so as to grip the corresponding part of the edge (B) between the flat shim (12) and the opposite branch of the clamp (2) .
